# FASCICULE DE BREVET EUROPEEN

(11) **EP 2 220 301 B1**
(45) Date de publication et mention de la délivrance du brevet: **03.08.2011**
(21) Numéro de dépôt: 08855295.5
(22) Date de dépôt: 14.11.2008
(51) Int. Cl.: E04B 1/343

(54) **STRUCTURE D'HEBERGEMENT TEMPORAIRE MODULAIRE, DEMONTABLE, TRANSPORTABLE ET REMONTABLE**
TEMPORÄRE, MODULARE, ZERLEGBARE, TRAGBARE UND WIEDERAUFBAUBARE HAUSKONSTRUKTION
TEMPORARY, MODULAR, DEMOUNTABLE, PORTABLE AND REMOUNTABLE HOUSING STRUCTURE

(30) Priorité: 15.11.2007 FR 0759059
(43) Date de publication de la demande: 25.08.2010
(73) Titulaire: Most Location, 72300 Sable-sur-Sarthe (FR)
(72) Inventeur: BIDON, Eric, F-72190 Sarge Les Le Mans (FR)
(74) Mandataire: Catherine, Alain
(86) Numéro de dépôt international: PCT/FR2008/052057
(87) Numéro de publication internationale: WO 2009/068831

(56) Documents cités:
- WO-A-96/11307
- DE-A1-102005 005 643
- NL-C2- 1 023 382

## Description

La présente invention concerne une structure d'hébergement temporaire modulaire qui est démontable, transportable et remontable. Elle a des applications dans le domaine du génie civil et notamment la création de volumes de logement temporaires, notamment à type d'hôtel.

On connaît des structures d'habitation qui sont démontables et remontables et qui peuvent être transportées ou stockées sous un volume réduit. En particulier, la demande FR-2 876 126 concerne un volume habitable, pliable et transportable, les demandes FR-2 887 569 et FR-2 645 561 concernent des structures extensibles et la demande WO2005/113 908 concerne une structure de maison pliable et dépliable.

Si de telles structures présentent des avantages par rapport aux habitations préfabriquées non démontables, notamment en terme de facilité de transport, celles-ci présentent encore certaines limitations.

Par exemple l'empilement de telles structures démontées/repliées pour transport ou stockage n'est pas optimisé notamment en terme de stabilité. Le transport et le stockage des éléments accessoires de la structure, notamment accessoires de montage ou l'éventuel mobilier, n'est pas non plus optimisé et nécessite une gestion spécifique.

La demande DE-A-10 2005 005643 concerne une structure d'hébergement comprenant toutes les caractéristiques du préambule de la revendication 1.

Le but de la présente invention est de proposer une structure modulaire à exploitation optimisée.

Ainsi, l'invention concerne une structure d'hébergement temporaire modulaire, démontable, transportable et remontable, la structure montée étant sensiblement parallélépipédique avec une base comportant un plancher, au moins quatre parois et un toit, les parois adjacentes étant maintenues ensembles, deux à deux, par des cornières de coin, chacune des cornières de coin étant disposée sensiblement verticalement au niveau de chaque coin de la structure au moins une des parois ayant une ouverture avec porte d'accès à l'intérieur de ladite structure, la structure démontée en position de stockage ou transport étant d'épaisseur réduite par empilement à plat sur la base des parois puis du toit.

Selon l'invention, la base a une épaisseur supérieure à l'épaisseur du plancher, ledit plancher étant fixé vers la partie supérieure de la base et un vide sanitaire étant réalisé sous le plancher dans l'épaisseur de ladite base, et en ce qu'au moins une case de rangement accessible par un orifice sur la périphérie de la base est réalisée dans ledit vide sanitaire, la/au moins une des cases de rangement recevant une/des/les cornières de coin lors du stockage démonté ou transport démonté.

Dans divers modes de mise en oeuvre de cette invention, les moyens suivants pouvant être utilisés seuls ou selon toutes les combinaisons techniquement possibles, sont employés :
- au moins un longeron est étendu dans le vide sanitaire,
- le longeron supporte le plancher, (en outre d'être un renfort pour les parois périphériques de la base),
- au moins une des parois comporte au moins une fenêtre,
- la base et le toit en configuration démontée (pour stockage ou transport) sont accolés entre eux le long de leur périphérie et définissent intérieurement un volume de stockage dans lequel les parois sont empilées à plat,
- la base et le toit en configuration démontée sont fixés entre eux par au moins un moyen de fixation amovible destiné à éviter la séparation entre ladite base et ledit toit,
- au moins une ou les parois sont fixées à la base en configuration montée par des moyens de fixation amovibles, (fixations démontées en configuration démontée de la structure modulaire, les parois étant à plat),
- au moins une ou les parois sont fixées à la base par des moyens de fixation articulés permettant le pliage à plat dans la base de chaque paroi en configuration démontée et le dépliage vertical de chaque paroi en configuration montée de la structure modulaire,
- les parois sont des panneaux à deux faces rigides séparées d'isolant,
- le toit comporte un rebord profilé en U ouvert vers le bas et destiné à recevoir par emboîtement les bords supérieurs des parois,
- le toit comporte à sa face inférieure, le long de sa périphérie un profilé en U ouvert vers le bas pour emboîtage des bords supérieurs des parois lors du montage de la structure,
- le toit est fixé aux parois par des moyens de fixation amovibles,
- la base comporte le long de sa périphérie des pièces d'emboîtage pour emboîtage des bords inférieurs des parois lors du montage de la structure,
- la base et le toit ont formes sensiblement rectangulaires de dimensions semblables,
- la largeur du plancher est légèrement supérieure à la hauteur des parois, (la différence des dimensions est typiquement comprise entre environ 1 cm et 10cm afin de pouvoir installer facilement à plat les parois dans la base et de les y en retirer)
- les parois latérales sur la longueur du plancher sont repliables sur elles-mêmes,
- la longueur du plancher est légèrement supérieure à la hauteur des parois,
- la longueur du plancher est sensiblement supérieure à deux fois la hauteur des parois,
- la longueur du plancher est sensiblement égale à deux fois la hauteur des parois,
- les parois avant et arrière sur la largeur du plancher sont repliables sur elles mêmes,
- le toit comporte des moyens de prise par un appareil de levage,
- les moyens de prise sont des trous de passage verticaux d'un crochet de type moyeu élingué bloqué par clavetage,
- les moyens de prise sont des orifices de passage de doigts d'une fourche d'élévateur,
- les cases de rangement comportent des tiroirs de rangement,
- les tiroirs sont verrouillables,
- les tiroirs sont à double sens d'ouverture,
- chacune des cornière de coin est formée d'une plaque intérieure montée vers l'intérieur de la structure et une plaque extérieure montée vers l'extérieur de la structure, la plaque intérieure et la plaque extérieure étant maintenues ensembles par au moins un moyen de serrage amovible, ledit moyen de serrage permettant de rapprocher et maintenir resserrées lesdites deux plaques en pinçant les bords adjacents des deux parois et étant amovible pour desserrage desdites deux plaques et libération des bords des parois,
- les cornières de coin sont métalliques et aluminiques,
- le moyen de serrage amovible est à vissage/dévissage,
- le moyen de serrage amovible est à bascule (levier basculant),
- la structure montée comporte en outre extérieurement un cache cornière de coin aux quatre coins de la structure,
- la structure montée comporte des pieds à ses quatre coins pour reposer sur un sol et les pieds comportent chacun un axe vertical solidaire de la base et une semelle démontable, structure montée la semelle reposant sur le sol, ladite semelle étant articulée sur l'axe par un pivot,
- les axes de pied sont réglables en hauteur par rapport à la base, (pour adaptation à un terrain pentu ou inégal),
- les axes de pied sont des tiges filetées, chaque tige filetée comportant un moyeu clavetable à son extrémité,
- le moyeu est claveté dans une semelle,
- le moyeu est claveté dans un orifice de pied de toit,
- au moins une des cases de rangement est destinée à recevoir les semelles de pieds de la structure démontée,
- les axes de pied sont démontables de la base,
- au moins une des cases de rangement est destinée à recevoir les axes de pieds de la structure démontée,
- la base comporte à ses quatre coins des orifices de pied destinés à recevoir les axes de pied,
- le toit comporte à ses quatre coins des orifices de pied destinés à recevoir les axes de pied d'une base d'une autre structure disposée au dessus lors d'un empilement de structures, (les structures étant montées
- habitations à étages - ou démontées - pour le transport ou le stockage - )
- les axes de pied introduits dans les orifices de pied de toit y sont maintenus par vissage,
- les axes de pied introduits dans les orifices de pied de toit y sont maintenus par clavetage,
- les orifices de pied de la base et du toit destinés à recevoir des axes de pied sont traversants et se retrouvent superposés lorsque le toit est placé sur la base en configuration démontée,
- au moins un longeron est étendu dans l'épaisseur du toit,
- la base comporte en outre un longeron étendu vers le haut à sa périphérie et le toit comporte en outre un longeron étendu vers le bas à sa périphérie, lors du stockage démonté ou transport démonté, le bord supérieur du longeron de la base venant au contact du bord inférieur du longeron du toit pour refermer la structure et définir entre la base et le toit un espace interne de stockage pour d'éventuels meubles démontés à plat sur le plancher et pour les parois empilées à plat,
- la paroi la plus longue qui est disposée à plat juste au dessus des meubles dans l'espace interne de stockage, encore dite paroi basique, à des dimensions telles que ladite paroi basique repose au moins le long d'au moins deux de ses bords opposés sur des moyens de calage, les moyens de calage ayant une hauteur telle que ladite paroi basique ne soit pas au contact des meubles démontés à plat sur le plancher,
- la paroi basique repose sur au moins un moyen de calage au moins le long du bord opposé à l'articulation de ladite paroi sur la base,
- les moyens de calage sont disposés à la périphérie du plancher, la paroi basique reposant le long d'au moins trois de ses bords (notamment si articulée) ou le long de ses quatre bords sur lesdits moyens de calage,
- les moyens de calage sont des cales amovibles, lesdites cales étant rangées dans au moins une case de rangement de la structure montée,
- des plinthes sont intégrées au longeron de la base,
- la structure comporte intérieurement des meubles démontables et les meubles démontables sont constitués de panneaux (le terme panneau recouvre aussi bien une surface étendue, qu'une surface réduite comme par exemple un profilé carré ou rectangulaire) sensiblement plans ou légèrement incurvés, au moins une partie des panneaux d'un meuble démontable étant fixés entre eux par une articulation et au moins un desdits panneaux d'un meuble étant fixé par une articulation sur le plancher,
- les panneaux d'un meuble sont continus, (non ajourés),
- les panneaux d'un meuble sont ajourés, (par exemple les pieds des meubles),
- un des meubles est un lit ou une table ou une chaise,
- le lit ou la table monté comporte un panneau d'entablement sensiblement horizontal (pour le lit c'est un cadre/plateau de lit destiné à supporter un matelas et pour la table c'est un plateau de table) et au moins deux panneaux de pieds sensiblement verticaux à deux extrémités opposées du panneau d'entablement, un des panneau de pied étant fixé par une articulation au plancher et les panneaux étant tous fixés entre eux par une articulation,
- le lit ou la table monté comporte un panneau d'entablement sensiblement horizontal et un panneau de pied sensiblement vertical à une première de deux extrémités opposées du panneau d'entablement, le des panneau de pied étant fixé par une articulation au plancher et le panneau de pied étant fixé au panneau d'entablement par une articulation, la seconde extrémité (voire encore un autre bord de l'entablement) des deux extrémités opposées du panneau d'entablement étant fixée d'une manière amovible à (au moins une des parois si plusieurs bords de l'entablement) une des parois verticale de la structure,
- la structure comporte en outre, lorsqu'elle est montée, des sanitaires, lesdits sanitaires étant disposés dans un bloc sanitaire préfabriqué rigide indépendant, sensiblement parallélépipédique, et accolé par une face d'accolement contre une des parois de ladite structure qui comporte une ouverture de communication vers ledit bloc sanitaire, ledit bloc sanitaire ayant une ouverture de sanitaire en correspondance avec l'ouverture de communication,
- l'ouverture de sanitaire comporte une porte,
- l'ouverture de communication ne comporte pas de porte,
- l'ouverture de sanitaire correspond à un passage dans une paroi d'accolement formant la face d'accolement du bloc sanitaire,
- l'ouverture de sanitaire est délimitée par l'ouverture de communication, le bloc sanitaire ayant une paroi du coté de sa face d'accolement,
- le bloc sanitaire a une hauteur sensiblement identique à celle de la structure montée,
- le bloc sanitaire comporte un socle de sanitaire sensiblement rectangulaire, la face d'accolement ayant une longueur sensiblement égale à la largeur de la structure,
- le socle comporte deux pieds aux deux coins dudit socle qui sont opposés à la face d'accolement, le socle étant fixé à la base de la structure du coté de la face d'accolement, (on profite des pieds de coins de la structure coté bloc sanitaire),
- le bloc sanitaire est fixé à sa partie supérieure au toit de la structure,
- le bloc sanitaire est installé sur une plateforme de sanitaire solidaire de la structure,
- le bloc sanitaire comporte une douche,
- le bloc sanitaire comporte des WC,
- le bloc sanitaire comporte un lavabo,
- le bloc sanitaire comporte un socle de sanitaire et un toit qui sont sensiblement rectangulaires, la face d'accolement ayant une longueur sensiblement égale à la largeur de la structure et le socle comporte deux pieds aux deux coins dudit socle qui sont opposés à la face d'accolement, la hauteur du bloc sanitaire est sensiblement égale à la hauteur de la structure, le toit de la structure et le toit du bloc sanitaire étant solidarisés ensembles par au moins deux pièces de liaison, chaque pièce de liaison comportant deux pions destinés à s'engager dans des orifices adjacents de bordure du toit de la structure et du toit du bloc sanitaire,
- de préférence les orifices sont dans les coins desdits toits,
- de préférence les orifices sont les orifices de pied desdits toits,
- le socle est en outre fixé à la base de la structure modulaire du coté de la face d'accolement,
- le socle est en outre fixé à la plateforme de sanitaire,
- un soufflet assure l'étanchéité entre la structure et le bloc sanitaire, ledit soufflet étant un tube (fermé) ou semi-tube (ouvert coté bloc) souple, fixé d'une manière étanche sur le bloc sanitaire et comportant intérieurement un moyen élastique tendant à étendre ledit tube ou semi-tube et de préférence, l'ouverture de sanitaire correspond à un passage dans une paroi d'accolement formant la face d'accolement du bloc sanitaire et ledit soufflet est disposé en périphérie de ladite ouverture de sanitaire sur la paroi d'accolement,
- la structure comporte un câblage électrique intégré (courant fort et faible dont téléphone, alarme fumée, incendie, réseau informatique, télévision...)
- la structure peut être manipulée par un organe de levage, ledit organe de levage comportant un plateau métallique comportant de chaque coté des orifices de tubes de passage de fourche de chariot élévateur et fixées aux quatre coins du plateau, quatre chaînes avec des doigts d'extrémités, lesdits doigts étant clavetables dans les orifices de pied du toit.

Grâce à l'invention, toutes les phases de déploiement d'un hébergement temporaire, le stockage, le transport, le montage et le démontage des chambres, sont optimisées. En effet, le fait de disposer de structures modulaires démontables donne nombreux avantages : démontés, ils diminuent l'encombrement, favorisent le transport et facilitent leur déploiement. Remontés, ils sont totalement équipés, possèdent des sanitaires individuels et répondent à toutes les normes du secteur de l'hébergement.

La présente invention va maintenant être décrite en référence aux dessins annexés, qui illustrent un exemple de réalisation non limitatif dans lesquels :
la Figure 1 représente une vue perspective d'une structure modulaire montée (dépliée) avec bloc sanitaire,
la Figure 2 représente des structures modulaires démontées (pliées) empilées pour transport sur le plateau d'un semi-remorque,
la Figure 3 représente une vue latérale en transparence partielle d'une structure modulaire démontée (pliée) avec ses pieds installés permettant de visualiser notamment les parois stockées à plat à l'intérieur de la structure démontée,
les Figures 4 à 9 représentent schématiquement les étapes de montage (dépliage) de la structure modulaire,
la Figure 10 représente une vue perspective d'un bloc sanitaire avec deux pieds d'extrémité installés,
la Figure 11 représente une vue en transparence partielle du bloc sanitaire de la Figure 10 permettant de visualiser son équipement sanitaire interne et notamment une douche,
la Figure 12 représente la base de la structure modulaire vue en transparence,
la Figure 13 représente en transparence un longeron de périphérie de la base de la structure modulaire,
la Figure 14 représente en transparence des longerons de périphérie de base et toit de la structure modulaire qui sont destinés à venir au contact en condition démontée (transport ou stockage) de la structure modulaire,
la Figure 15 représente un agrandissement d'un des deux coin du toit de la structure modulaire, coté bloc sanitaire, permettant de mieux visualiser une pièce de liaison comportant deux pions destinés à s'engager dans des orifices adjacents de coins du toit (orifices de pied) de la structure et du toit du bloc sanitaire (non représenté ici),
la Figure 16 représente un pied en cours de montage ou démontage de sa semelle sur son axe,
la Figure 17 représente une vue de dessus d'une semelle de pied,
les Figures 18, 19, 20 et 21 représentent schématiquement des fonctions des orifices de pied qui sont disposés aux quatre coins de la base et du toit, respectivement de pied proprement dit, de stabilisation d'empilement de structures modulaires pliées avec et sans clavetage et de réception d'organe de levage clavetable,
les Figures 22 et 23 représentent des vues partielles détaillées d'isolations entre structure modulaire et bloc sanitaire, respectivement en coupe horizontale et vue de face de la paroi d'accolement du bloc sanitaire,
les Figures 24A, 24B, 24C, 24D représentent des variantes de mise en oeuvre de structures modulaires, la première étant l'application typique la plus simple,
la Figure 25 représente une vue en coupe partielle et simplifiée d'une structure modulaire démontée (pliée),
les Figures 26, 27 représentent des vues en coupe et de face respectivement d'une cornières de coin à serrage de bord de parois avec cache extérieur de camouflage (capot) et intérieur (baguette de bois exotique),
les Figures 28A, 28B, 28C et 28D représentent des moyens mis en oeuvre dans un organe de levage pour manipulation indirecte d'une structure modulaire par un moyen de levage à fourche,
les Figures 29 et 30 représentent un détail de la base pour visualisation d'un tiroir en position rentrée et ouverte respectivement, et
la Figure 31 représente une vue en coupe d'une variante de cornière de coin.

La structure plus précisément décrite concerne un hébergement modulaire démontable, remontable par pliage et dépliage respectivement. Elle permet notamment la création d'un hébergement facilement déplaçable par assemblage de plusieurs de ces structures. Des structures équivalentes adaptées à d'autres fonctions que le logement peuvent y être associées comme par exemple une salle d'accueil, des salles de service, de restauration, de gardiennage... On comprend cependant qu'une telle structure modulaire peut être mise en oeuvre dans d'autres contextes comme par exemple un hôpital de campagne ou d'autres applications.

Sur la Figure 1, la structure modulaire 1 de l'invention comporte une base 2 avec plancher, des parois (latérales 4, 6 et avant 3 et arrière 5) ainsi qu'un toit 7. Lorsque la structure modulaire est démontée (pliée) 1' Figure 2, la base 2 et le toit 7 sont accolés, l'ensemble étant alors de hauteur réduite et formant, comme représenté Figure 3, un espace interne de stockage des parois 3, 4, 5, 6 à plat ainsi que du mobilier 13 également à plat. Un système de verrouillage par grenouillères assure la fermeture mécanique et étanche du toit et sur la base comportant le plancher dans la configuration démontée (pliée).

Les dimensions de la structure modulaire sont typiquement les suivantes. Structure modulaire démontée (pour stockage ou transport): longueur 4,40m, largeur 2,37m hauteur 0,48m. Structure modulaire montée : longueur externe 4,40m et interne 4,24m, largeur externe 2,37m et interne 2,21 m, hauteur externe 2,55m et interne 2,30m. Le poids d'une structure modulaire complète est supérieur ou égal à 1,4 Tonne.

La structure proposée comporte un câblage électrique intégré ainsi que, si nécessaire, et selon les besoins : téléphonique, réseau informatique, vidéo (TV, câble). L'alimentation électrique de la structure modulaire s'effectue par les longerons périphériques extérieurs. La structure modulaire est essentiellement recouverte d'une couche de peinture de base de polyuréthane, par exemple de couleur gris métallisé. La surface intérieure de chaque structure modulaire est relativement importante : plancher d'environ 10m² par chambre. Une insonorisation poussée est mise en oeuvre avec isolation acoustique haute densité.

Des sanitaires individuels sont disponibles par accolement à la structure modulaire d'un bloc sanitaire préfabriqué (prémonté). Le bloc sanitaire offre une superficie d'environ 2m² avec douche intégrée. Le bloc sanitaire présente les dimensions typiques suivantes : longueur 1;403m, largeur 1,035m et hauteur 2,20m.

Une climatisation réversible (chaud & froid) individuelle et, pour le bloc sanitaire, une production d'eau chaude individuelle (ballon électrique) sont mis en oeuvre dans la structure modulaire et/ou le bloc sanitaire. Les structures modulaires peuvent être raccordées à un réseau électrique notamment public ainsi qu'à un réseau de distribution d'eau potable. Les effluents peuvent également être récupérés pour envoi vers un réseau de traitement des eaux usées. Dans un mode particulier de réalisation, une autonomie est possible tant pour l'eau (réservoir d'eau potable et réservoir d'eaux usées) que l'électricité (groupe électrogène individuel ou collectif).

Ainsi, la gestion des fluides (alimentation et évacuation) sont conçus afin de se raccorder au tout à l'égout, de préférence, les sanitaires fonctionnent en circuit fermé avec alimentation en eau et récupération des eaux usées (usage de surpresseurs et de citernes) sans remettre en cause le confort des utilisateurs. Cet atout permet d'installer les chambres avec une même qualité d'accueil dans tout type d'environnement.

De plus, les structures modulaires proposées peuvent répondre à des normes et réglementation diverses.

Les dimensions de la structure modulaire et du bloc sanitaire (outre qu'elles sont sensiblement identiques pour certaines parties en relation), peuvent être adaptées aux besoins. Toutefois, l'objectif étant la facilité de déplacement, les dimensions seront plutôt choisies pour permettre un transport aisé desdites structures modulaires démontées.

Le toit 7 est un ensemble d'éléments métalliques assemblés par des soudures. Le toit 7 comporte une toiture étanchéifiée. Ces éléments sont notamment des profilés galvanisés ou grenaillés (qualité SA 2,5) recouvert d'une couche de peinture époxy à haute teneur en zinc, ainsi que deux couches de finition. Un organe de levage (décrit plus loin) pouvant être fixé aux quatre angles de la toiture permet la manutention par grue ou par un chariot élévateur en fonction des disponibilités et de l'environnement du terrain...

Le toit de la structure modulaire comporte un complexe isolant de type FESCO NUE® de 40 mm, puis une couche de finition de type étanchéité bicouche élastomère FM finition ardoisée SIPLAST®, d'une conductivité thermique λ = 0,023W.m⁻¹ K⁻¹ et d'une résistance thermique : r = 1,74m².K.W⁻¹ et la face intérieure est réalisée par un plenum de 60 mm et d'un faux plafond tendu CLIPSO® sur cornière de rive, avec classement au feu du faux plafond : M0.

La base 2 comportant le plancher 12 est formée d'une structure porteuse constituée de profilés pliés en tôles galvanisés électro-zinguées d'épaisseur 2,5 mm et assemblés par soudage aux angles. En long pan, comme représenté Figure 13, des profilés (longerons périphériques) sont entaillés de manière à recevoir, d'une part, des tiroirs 8 de rangement/stockage et, d'autre part, deux fourreaux 9 composées de tubes 150 x 65 mm, d'entraxe 920 mm pour manutention d'un chariot élévateur pour superposition des structures modulaires pliés ou autres manipulations et, de préférence, permettant une manutention de chaque côté de la base. Les solives du support du plancher sont réalisées par des profilés tubulaires 70 X 70 X 2. Sur la Figure 1 , des tiroirs 8 sont ouverts pour des raisons explicatives. La Figure 12 permet de mieux visualiser les éléments disposés dans l'épaisseur (notamment dans le vide sanitaire sous le plancher) de la base 2 et, en particulier les fourreaux 9 et les tiroirs 8.

En ce qui concerne les tiroirs 8, les Figures 29 et 30 détaille leur structure et fonctionnement. Un tiroir en position fermée est renté à l'intérieur de la base, sous le plancher (Figure 29) et est accessible des deux cotés de la structure modulaire car il a une longueur qui correspond à la largeur de ladite structure modulaire. Ainsi, le tiroir peut s'ouvrir des deux cotés de la base à travers les longerons de ladite base (flèches à doubles pointes en continu coté représenté ouvert Figure 30 ou pointillés de l'autre coté). Un système de glissière à rails permet les mouvements d'ouverture et de fermeture dudit tiroir.

Le plancher 12 de la base 2 est constitué d'un panneau sandwich isolé de type SOL d'une épaisseur de 42 mm. Il présente une résistance thermique R = 2,6 m².K.W⁻¹. Le revêtement de sol est réalisé en PVC ou bien en parquet stratifié. Le mode de construction autorise une surcharge d'exploitation de 250 kg/m².

Quatre pieds 10 stabilisateurs sont placés aux quatre angles de la base et permettent d'établir l'aplomb de la plate forme. Le réglage de l'aplomb s'effectue à travers les profilés de plate forme en pignon. Un niveau (Niveau à bulle d'horizontalité) situé sur le pignon arrière permet de mesurer l'aplomb structures modulaires. Comme représenté Figure 16, chaque pied 10 est formé d'un axe de pied 18 sensiblement vertical se terminant dans une semelle 19 au niveau d'une articulation pivot, de préférence type rotule. la semelle reposant sur le sol L'installation de la semelle 19 sur le pied se fait latéralement et une fois la rotule engagée latéralement dans la semelle, ladite semelle ne peut plus tomber lorsque la structure est soulevée du sol ou en l'air. La Figure 17 permet de mieux voir l'ouverture latérale de la semelle 19 pour réception de la rotule du pied.

L'axe de pied est réglable en hauteur par rapport à la base à laquelle il est fixé dans des orifices de pied, traversants ou non, sensiblement verticaux à type de tubes qui sont réalisés aux quatre coins de la base (et également du toit). Les axes de pied sont donc disposés dans les orifices de pied de la base. Ces orifices de pied de la base et du toit se retrouvent superposés (coaxiaux) lorsque le toit est posé sur la base en configuration démontée (pliée) de la structure modulaire. Ainsi, lorsque les structures modulaires sont empilées les unes sur les autres, les semelles étant retirées, l'axe de pied de la base d'une structure supérieure de l'empilement vient se bloquer dans l'orifice de pied du toit de la structure modulaire juste en dessous, ce qui stabilise l'empilement. De préférence, les axes de pied de la structure modulaire démontée la plus basse de l'empilement sont retirés pour que la base repose par sa face inférieure sur le sol (stockage) ou un plateau de semi-remorque (transport) à moins que des orifices correspondants aient été prévus sur le plateau du semi-remorque. A noter que les orifices de pied du toit servent également en configuration montée à recevoir des pièces de liaison 11 pour fixation du bloc sanitaire comme on l'explique plus précisément par ailleurs.

Sur la Figure 18 on peut voir la fonction de pied avec un axe 18 de pied inséré dans un orifice de pied 21 de la base 2 et qui va recevoir une semelle 19 à son extrémité. Dans cette variante de réalisation, la semelle (platine de stabilisation fixée par clavetage simple) est maintenue à l'extrémité (moyeu sur tige filetée M1) de l'axe de pied (tige filetée pour permettre un réglage en hauteur par vissage/dévissage) par une clavette 23.

Sur la Figure 19 on peut voir la fonction de stabilisation d'empilement de structures modulaires pliées avec dans cette variante de réalisation clavetage d'extrémité d'axe de pied (moyeu sur tige filetée) avec clavette simple 23 passée dans un orifice latéral du toit 7, l'extrémité d'axe de pied 18 de la base 2 d'une structure modulaire pliée du dessus de l'empilement étant introduite dans l'orifice de pied 21 du toit 7 de la structure modulaire du dessous. Le clavetage permet le verrouillage des structures modulaires notamment lors du transport.

Sur la Figure 20 on peut voir une variante de la fonction précédente de stabilisation d'empilement de structures modulaires pliées, dans laquelle on ne met pas en oeuvre de clavette, l'introduction des axes de pied 18 d'une base 2 dans les orifices de pied 21 du toit 7 adjacent étant suffisante pour stabiliser l'empilement. Les orifices de pied notamment au niveau du toit 7 sont disposés dans des platines pour support de moyeux (extrémité des axes de pied) lors du transport.

Sur la Figure 21 on peut voir la fonction de réception d'organe de levage clavetable (ce dernier sera décrit plus précisément en relation avec les Figures 28A à 28D). Les orifices de pied 21 de toit 7 de structure modulaire pliée (ou d'un toit seul) peuvent également recevoir des doigts 22 d'extrémité de câble ou chaîne de l'organe de levage. Ces doigts ont un moyeu d'extrémité clavetable dans l'orifice de pied du toit. A noter que, de préférence, la clavette 23 C2 utilisée est rendue imperdable par un lien avec le doigt 22 de l'organe de levage.

La structure modulaire comporte intérieurement du mobilier 13 et un éclairage au plafond. L'éclairage du plafond reste stocké dans la structure modulaire pliée, au dessus des parois pliée à plat. Chaque meuble pouvant rester stocké dans la base de la structure démontée, repose par au moins un pied fixé sur le plancher 12 par une articulation et est pliable pour être mis à plat, étendu sur le plancher. D'autres meubles pliables peuvent ne pas comporter de fixation au plancher tout en restant stockables à plat dans la base. Le classement feu du mobilier est M3. A noter que certains des meubles peuvent être fixés d'une manière amovible aux parois. Ainsi, par exemple, la tête de lit peut être une partie de paroi, le cadre ou plateau de lit (partie horizontale supportant un matelas) étant fixé de manière amovible à ladite paroi du coté de la tête de lit et le pied de lit fixé au sol par une articulation. Ces meubles sont typiquement un lit, une table et un/des sièges. A noter que les sièges peuvent être des strapontins intégrés dans des parois.

Dans un mode de réalisation particulier, une plate forme d'accueil extractible, glissée dans la face avant de la base, est réalisée sur cadre meccano soudé revêtu de lattes de bois type qualité extérieur. Y est mis en oeuvre un marche pied de largeur 1000mm et profondeur 300 mm, des rails fixes par profilé en U 40 X 70 X 20, un élément en U à la périphérie de la plate forme par profilé en U 30 X 60 X 30. Un dessus sol de marche est réalisé à partir de tasseaux de bois. Une poignée encastrée permet de sortir le marchepied de la base.

A noter que lorsque la structure modulaire est démontée (pliée) et la base 2 et le toit 7 accolés avec les parois à l'intérieur à plat, un espace de 70 mm de hauteur reste disponible dans la structure afin de permettre le stockage des meubles et des autres équipements dont électrique. Lors de cet accolement, les profilés (longerons périphériques) de la base et du toit viennent au contact en périphérie de la structure comme représenté à une étape précédant l'accolement sur la Figure 14.

Les façades de la structure modulaire 1 sont des parois, une paroi avant 3 sur la largeur, deux parois latérales 4 et 6 sur la longueur et une paroi arrière 5 sur la largeur et contre laquelle est installé le bloc sanitaire 20 par sa face d'accolement. Les deux parois latérales de façade 3 et 5 sont fixées à la base le long de leur bord inférieur par une articulation et peuvent ainsi être pliées dans la base lors du démontage pour stockage ou transport à plat ou être dépliées hors de la base pour, verticalement, former les façades latérales lors du montage. La hauteur des parois latérales est telle qu'elles tiennent à plat dans la base lorsqu'elles sont pliées à plat pour stockage ou transport dans ladite base. De préférence, la largeur disponible dans la base pour stockage à plat des parois correspond sensiblement à la hauteur des parois latérales afin d'optimiser l'occupation de l'espace de stockage des parois à plat dans la base. Ainsi, la hauteur de la structure modulaire montée (dépliée) et sa largeur sont corrélées. Dans un autre mode de réalisation particulier, notamment parce que la hauteur des parois est supérieure à la largeur de la base (largeur disponible dans la base pour stockage à plat des parois), les deux parois latérales sont en outre repliable sur elles-mêmes (par exemple sensiblement en leur milieu) afin de pouvoir tenir démontées et repliées dans le gabarit de la base.

De même, les parois avant et arrière de façade sont fixées à la base le long de leur bord inférieur par une articulation et peuvent ainsi être pliées dans la base lors du démontage pour stockage ou transport ou être dépliées hors de la base pour, verticalement, former les façades latérales lors du montage. Ces parois avant et arrière n'ont pas besoin d'être repliables sur elles mêmes cas leur hauteur est inférieure à la longueur de la base. De préférence, la hauteur des parois avant et arrière est sensiblement égale à la moitié de la longueur disponible dans la base pour stockage à plat des parois afin d'optimiser l'occupation de l'espace de stockage des parois à plat dans la base.

Etant donné que les parois se replient à plat les unes sur les autres dans la base lors du démontage (pliage), les articulations desdites parois sont légèrement décalées en hauteur les unes par rapport aux autres pour tenir compte de l'épaisseur de chaque paroi. En pratique, comme représenté Figure 3 (ou sur les Figures 9 à 4 qui dans ce sens inverse schématisent un démontage), lors du démontage, on commence par plier à plat une des deux parois latérales qui occupe alors sensiblement toute la surface de stockage à plat disponible dans la base puis, de préférence, on plie à plat les deux parois avant et arrière et, enfin, on plie à plat l'autre paroi latérale. Dans une alternative on peut commencer par plier à plat une des deux parois latérales puis on plie à plat l'autre paroi latérale et, enfin, on plie à plat les deux parois avant et arrière. On comprend qu'on aura plié les meubles avant de plier les parois.

Dans une variante de réalisation, les parois de la structure modulaire ne comportent pas d'articulation sur leurs bords inférieurs et elles sont donc démontées et posées à plat les unes sur les autres dans la base lors de démontage de la structure. Dans ce cas, lors du montage de la structure modulaire, les parois sont encastrées dans des structures adaptées de la base (pièces d'emboîtage). Par exemple, la base comporte le long de sa périphérie un profilé en U ou en L (dont le longeron) ouvert vers le haut pour emboîtage des bords inférieurs des parois lors du montage de la structure.

La Figure 25 permet de mieux voir l'empilement à plat des parois dans une structure modulaire pliée. On trouve à l'intérieur d'un espace interne formé par l'accolement de la base 2 et du toit 7 d'une structure modulaire à l'état plié, de bas en haut, sur le plancher 12 tout d'abord des meubles 13 pliés pour venir y reposer sensiblement à plat (hauteur disponible pour les meubles, environ 55mm), puis une première paroi latérale 4, puis sur un même niveau les parois avant 3 et arrière (5), puis la seconde paroi latérale 6 (chaque paroi a une épaisseur d'environ 44mm), puis un espace libre d'environ 13mm entre la seconde parois latérale et un faux plafond clipsé sur le toit 7 et comprenant des luminaires 26 et autres éléments (hauteur du faux plafond environ 60mm). Une bande d'étanchéité 27 de 5mm est mise en oeuvre en périphérie entre la base 2 et le toit 7. Dans cet exemple de la Figure 25, le toit comporte sur le dessus une étanchéité de 5mm puis un isolant d'étanchéité de 35mm et la base 2 comporte un parquet de 8mm d'épaisseur environ sur un panneau plancher d'environ 42mm d'épaisseur, ce qui laisse en dessous 1·10mm de hauteur pour des tiroirs et passage de fourches d'un élévateur. Le longeron de périphérie de toit 7 mesure environ 225mm de haut et le longeron de périphérie de base 2 mesure environ 230mm de haut, une structure modulaire pliée ayant alors une hauteur d'environ 480mm. A noter que les longerons de périphérie de la base 2 et du toit 7 comportent intérieurement un isolant, notamment à type de mousse injectée dans des profilés structurés.

Les parois latérales de façade sont réalisées en panneaux sandwich de type OXA ROC® de chez OXATHERM® avec une face extérieure en tôle galvanisée de 50/100éme d'épaisseur, lisse laquée, une âme en fibre de roche compressée de 40 mm (conductivité thermique λ= 0,039 W.m⁻¹.K⁻¹, résistance thermique r = 1,74m².K.W⁻¹) et une face intérieure en tôle galvanisé de 50/100éme d'épaisseur, lisse, recouverte d'une tôle plastifiée décoré en PVC. La périphérie des panneaux de longs pans est réalisée avec des profilés en U de 40 X 40 et permet la fixation des éléments d'étanchéité (à l'air et à l'eau) et assure la rigidité de la structure modulaire montée (dépliée). La périphérie des panneaux est réalisée avec des profilés en U de 40 X 40 et permet la fixation des éléments d'étanchéité (à l'air et à l'eau) et de verrouillage de la structure modulaire. Les fixations de type par encastrement entre les parois latérales de façade et la base sont réalisées par des encastrements sur la longueur de la structure modulaire. L'étanchéité à l'eau est assurée par des joints compribandes fixés sur la tranche des panneaux. L'étanchéité à l'air est assurée par un joint d'étanchéité.

Les parois avant et arrière de façade sont réalisées en panneaux sandwich de type OXA ROC® de chez OXATHERM® avec une face extérieure en tôle galvanisée de 50/100éme d'épaisseur, lisse laquée, une âme en de roche compressé de 40 mm (conductivité thermique λ = 0,039 W.m⁻¹.K⁻¹, résistance thermique r = 1,74m².K.W⁻¹) et une face intérieure en tôle galvanisé de 50/100éme d'épaisseur, lisse, recouverte d'une tôle plastifiée décoré en PVC. La périphérie des panneaux de longs pans est réalisée avec des profilés en U de 40 X 40 et permet la fixation des éléments d'étanchéité (à l'air et à l'eau) et assure la rigidité de la structure modulaire montée (dépliée)

Les liaisons entre les différentes parois de façade sont réalisées avec des cornières de coin 28 à type de profilés métalliques en aluminium qui assurent l'étanchéité ainsi que le bon maintien entre les parois adjacentes par serrage avec pincement de leurs bords verticaux correspondants. Ces profilés sont en outre recouverts par des caches de cornières de coins disposés aux quatre coins de la structure modulaire sur les profilés.

Une telle cornière de coin 28 est mieux visible sur les Figures 26 et 27. Elle est essentiellement formée de deux parties pouvant être resserrées ou desserrées entre-elles pour pincer ou libérer respectivement les bords de deux parois adjacentes (3 et 4 Figure 26). Une partie externe 30 est vissée sur une partie interne 31 de la cornière de coin 28. Un joint compressible est mis en oeuvre entre les parties externe, interne et les parois. Ces parois sont de préférence renforcées le long de leurs bords par des cornières de rive en U métalliques. Les parois sont de préférence réalisées avec des panneaux OXATHERM® d'environ 40mm d'épaisseur et avec laine de roche compressée. Un cache 29 de cornière de coin (de préférence articulé par charnière le long d'un de ses bords verticaux) protège et masque, à l'extérieur, les écrous/boulons de serrage/desserrage de la cornière de coin. De préférence, les écrous sont soudés sur la partie interne 31. Ces écrous sont passés dans des trous oblongs 14x30 de la partie externe et une rondelle + boulon permet le serrage. A l'intérieur, une baguette en bois exotique 32 masque la partie interne 31 de la cornière de coin. On peut noter la forme semi-circulaire de la cornière de coin 28 avec son cache 29 sur la Figure 26. Une platine de répartition 33 (épaisseur 15mm) est prévue aux deux extrémités de la partie externe 30 de la cornière de coin pour appui sur la base et le toit et elle comporte deux axes de fixation de la cornière de coin sur la base et sur le toit.

Des menuiseries extérieures sont mises en oeuvre dans les parois de façade :
A/ Une porte fenêtre est incluse dans la paroi avant et est composée de deux formes rectangulaire en deux éléments ½ fixe verre dépoli, double vitrage SECURIT® et avec cadre battant et dormant en profilés d'aluminium. La porte fenêtre est en panneau sandwich de 40 mm avec remplissage. Poignée de porte et serrure sont inclus. Le verrouillage s'effectue par serrure à clé extérieure et bouton intérieur. Une grille de ventilation ronde occultable est prévue.
B/ Un châssis fixe est inclus dans la paroi avant et est composée d'une formes rectangulaire verre classique, double vitrage SECURIT® et avec cadre dormant en profilés d'aluminium. Un store d'occultation intégré dans le double vitrage avec manoeuvre d'ouverture et fermeture permet l'obturation visuelle et lumineuse de la pièce

La paroi arrière comporte une ouverture de communication avec le bloc sanitaire, ce dernier comportant une porte dans son ouverture de sanitaire correspondante, et avec cadre battant et dormant en profilé d'aluminium. La porte de liaison est en panneau sandwich de 40 mm avec remplissage. Poignée de porte encastrée et serrure sont inclus. Le verrouillage s'effectue par serrure à clé extérieure et bouton intérieur.

Le raccordement électrique à l'installation électrique de la structure modulaire s'effectue sur la base côté arrière. Un boîtier d'alimentation électrique en 220 V mono 6+ terre (Cosse de raccordement à la terre) est disponible. De même sont disponibles un boîtier de raccordement au réseau France Télécom et au réseau TV. L'installation électrique de la structure modulaire s'effectue par cheminement des câbles dans la base et alignement des appareillages par goulotte électrique encastrée dans des panneaux. Les liaisons électriques entre la base et les parois sont réalisées par passe fil en caoutchouc. L'équipement électrique comporte notamment : TE protégée par différentiel 30mA, fusibles 10/16 A et disjoncteur 32A (sous réserve de la puissance d'alimentation électrique du bloc sanitaire), un ensemble de 6 projecteurs 7W sont encastré dans le faux plafond tendu et se trouve fixé par chaises spécifique dans la hauteur de plenum. Ils sont actionnés par un interrupteur situé sur la même paroi.

Un climatiseur réversible (chaud et froid) gère les fonctions thermiques de la structure modulaire et son bloc sanitaire, ce système étant mis en place par un concept tiroir intégré dans le local technique du bloc sanitaire. Une télécommande gère ensuite la température de la structure modulaire.

Une prise de courant étanche est fixé dans ledit local technique du bloc sanitaire afin de permettre le raccordement électrique de la structure modulaire et son bloc sanitaire. Pour les courants faibles une prise RJ45 téléphone et une prise d'antenne TV sont disponibles. De préférence, l'installation électrique est conforme à la norme C 15.100 Agrément SOCOTEC.

Le bloc sanitaire 20 a une triple fonction. Il se présente, comme représenté Figures 10 et 11, sous forme d'un parallélépipède préfabriqué de dimensions au sol 1,350 m X 2,37 m. De préférence, la hauteur du bloc sanitaire 20 correspond à la hauteur de la structure modulaire montée (dépliée) et une des dimensions au sol (dimension horizontale) correspond à la largeur de la base. En effet, le bloc sanitaire 20 est accolé par une face d'accolement 5' (Figure 10) à la paroi arrière 5 de la structure modulaire montée (dépliée).

Le bloc sanitaire 20 classement feu M2, comporte un receveur, plafond et deux parois en composite polyester armé de fibres de verre et assemblés par vissage. L'étanchéité est assurée par un joint mousse comprimé à cellules fermées. L'état de surface est de type « gel coat » lisse, coloris uni. Le sol est à relief antidérapant renforcé par un châssis métallique E.Z. équipé de vérins de réglage pour mise a niveau (pieds).

Au cas où la paroi arrière de la structure modulaire ne comporterait pas de porte de liaison, le bloc sanitaire comporte un bloc porte comprenant une huisserie métallique E.Z. laquée époxy blanc, clair de 600 mm ainsi qu'une porte alvéolaire à recouvrement laquée 2 faces, RAL 9010, équipée d'une serrure bec de cane à condamnation, poignée, plaques en nylon renforcé blanc. Le bloc sanitaire comporte en outre notamment les équipements 16 suivants (dont seulement certains sont représentés Figure 11) : au moins une patère de peignoir en nylon coloré, un plan vasque en béton de résine avec vidage à chaînette et siphon, une découpe porte serviette sur bandeau avant, un mitigeur vasque en laiton chromé, un miroir grand format. Pour la douche, le receveur de douche est intégré et est équipé d'une bonde à grand débit (passage de 90) et sont disponibles un mitigeur de douche en laiton chromé, un ensemble de douche comprenant une barre de positionnement en hauteur de pomme de douche avec curseur réglable, un flexible et sa pomme de douche chromée. Un porte-savon est intégré à la paroi de douche. Un rideau de douche PVC blanc monté sur rail aluminium est intégré au plafond. Le bloc sanitaire comporte en outre une cuvette WC courte suspendue équipée d'un abattant double en thermo dur blanc. Le réservoir de chasse est encastré avec plaque de commande blanche. Un distributeur de papier en nylon coloré est également disponible.

Dans le bloc sanitaire, un bandeau d'éclairage est intégré au dessus du plan vasque et comprend une applique fluorescente ainsi qu'une opaline diffusante. Le raccordement électrique du bloc sanitaire au circuit électrique de la structure modulaire s'effectue par un câble électrique 3 x 1,5 de 2,5 mètres de longueur. A noter que si un ballon d'eau chaude est mis en oeuvre pour fourniture d'eau chaude, le câble électrique est renforcé.

La ventilation est assurée par clair sous porte et extraction par bouche VMC auto-réglable d'un diamètre de 125 mm située en paroi ou en plafond pour un débit de 30m³/h. L'extracteur est commandé par l'interrupteur de lumière.

Les fluides (eau) sont fournis par une tuyauterie d'alimentation EC/EF en cuivre, avec connections soudées et éprouvées, équipée de robinet d'arrêt 1/4 de tour; diamètre de raccordement ½ situés dans une gaine technique. Pour évacuation des fluides, des tubes d'évacuation en PVC sont également regroupés dans la gaine technique. Une sortie WC en diamètre 100 mm est disponible ainsi qu'une sortie douche et vasque en diamètre 40 mm. L'accès à ces canalisations s'effectue par une trappe démontable située sous la vasque. Ces canalisations sont réversées vers un sanibroyeur® qui permet d'évacuer les eaux usées via une canalisation en cuivre D40 terminé par un raccord de type pompier pour évacuation vers un réseau extérieur. De même, l'alimentation en eau se fera également par un système a raccordement de type pompier.

Les blocs sanitaires reçoivent un habillage en panneau identique au module chambre (panneau sandwich de chez OXATHERM®), ils peuvent être déplacés pour chargement, déchargement ou manutention par un chariot élévateur ou par une grue avec l'organe de levage spécifique décrit ci après Fig. 28A, 28B, 28C, 28D.

Le bloc sanitaire vient se connecter par son socle 2' sur la base 2 de la structure modulaire et, par l'intermédiaire de pièces de liaison hautes 11, au toit 7 de la structure modulaire. Ainsi, Figures 1 et 15, des pièces de liaison 11 sont mises en oeuvre entre le toit 7 de la structure modulaire et le toit 7' du bloc sanitaire, coté structure modulaire un pion de la pièce de liaison 11 vient s'insérer dans un orifice de pied du toit 7. Un soufflet 15 ou bavette 30/200 entre le bloc sanitaire et la structure modulaire assure l'isolation.

La Figure 22 détaille les moyens d'étanchéité à l'air et à l'eau mis en oeuvre entre la structure modulaire 1 et le bloc sanitaire 20. A noter que ces moyens sont également applicables entre plusieurs structures modulaires accolées. Sur la Figure 22 on peut voir en coupe un joint périphérique 24 étendu entre les deux, en bordure de la structure modulaire et du bloc sanitaire. Ce joint périphérique 24 en façade et entre les structures modulaires et/ou blocs sanitaires assure essentiellement l'étanchéité à l'eau. Toujours sur la Figure 22, on peut voir le soufflet 15 en périphérie du passage entre la structure modulaire et le bloc sanitaire (ou de tout autre passage entre structures modulaires accolées avec passage de l'une à l'autre). Cette mise en place d'une chambre à air isolante assure essentiellement l'isolation à l'air. En outre une tôle d'habillage 25 est disposée en périphérie du passage entre la/les structure modulaire et/ou le bloc sanitaire pour masquer le soufflet et l'espace entre structure(s) modulaire(s) et/ou bloc sanitaire. A noter que la tôle d'habillage est adaptée en fonction de la présence ou non d'une porte entre structure modulaire(s) et/ou bloc sanitaire. La Figure 23 permet de mieux visualiser la disposition du joint périphérique 24 et du soufflet 15 sur la paroi correspondante du bloc sanitaire (ou d'une autre structure modulaire).

Le bloc sanitaire a une ossature tridimensionnelle préfabriquée permettant la juxtaposition à la structure modulaire. C'est un ensemble assemblé par soudure et réalisé à partir de profilés galvanisés ou grenaillés (qualité SA 2,5) recouverts d'une couche de peinture époxy à haute teneur en zinc, ainsi que deux couches de finition et couleur, suivant nuancier RAL. Deux fourreaux composés de tubes 180 X 80 min en plancher permettent la manutention par chariot élévateur. Le bloc sanitaire comporte un stabilisateur par deux béquilles mécaniques (pieds 10).

Ainsi le bloc sanitaire offre un lavabo, un WC broyeur et une douche, le tout EC/EF comme la robinetterie. De préférence, la production d'eau chaude est assurée dans le bloc sanitaire par un chauffe-eau électrique à accumulation de 50L. L'alimentation et distribution des eaux est en cuivre ou tuyau plastique armé. L'évacuation des eaux EU et EV est séparée avec respectivement PVC de diamètres 100 mm et 40 mm et raccordement sanitaire de type raccordement pompiers.

La manutention de la structure modulaire peut s'effectuer de deux manières différentes. Premièrement avec un chariot élévateur à fourche et deuxièmement par élinguage avec grue.

A cette fin, pour le premier cas, deux prises pour fourche d'élévateur sont réalisées dans l'épaisseur de la base et permettent la manutention de la structure modulaire de part et d'autre, coté parois latérales. A noter qu'en état démonté (plié) avec toit sur base incorporant les parois à plat (et le mobilier), ledit toit et ladite base sont fixées ensembles par un moyen de fixation amovible permettant la séparation du toit et de la base, si nécessaire et notamment pour montage (dépliement) de la structure modulaire. Ces prises de réception de fourche ont des orifices de largeur 150mm et hauteur 65mm et l'entraxe des orifices est de 920mm.

A noter que grâce à un organe de levage spécifique représenté sur les Figures 28A, 28B, 28C (coupe AA de la Figure 28B) et 28D, une manipulation indirecte d'une structure modulaire est possible par un moyen de levage à fourche. A cette fin, un plateau 34 métallique (de préférence en acier et avec tubes de renfort) similaire à une palette européenne 120x100 comportant de chaque coté des orifices de tubes de passage de fourche de chariot élévateur est réalisé. Des chaînes (175cm de longueur environ) avec des doigts 22 d'extrémités sont fixées aux quatre coins du plateau 34 et comme déjà vu Figure 21, ces doigts clavetables sont destinés à venir dans les orifices de pied 21 du toit 7. Ainsi, c'est le plateau 34 qui est soulevé par la fourche de l'élévateur et qui soulève alors le toit (ou la structure modulaire pliée, voir dépliée).

Le montage d'une structure modulaire à partir de son état démonté de stockage/transport peut se faire sans grue. Un chariot transporteur et élévateur (par exemple forclift® 3,5t 4x4) suffit pour le déchargement (à l'inverse chargement après démontage) du camion de livraison des structures démontés et pour le montage (à l'inverse démontage) de chaque structure. En pratique quatre techniciens suffisent pour décharger (recharger) et monter les structures modulaires. On estime qu'au moins 25 chambres (une chambre = une structure modulaire) avec sanitaires peuvent être installées par jour. On estime également qu'un hôtel de 50 chambres, avec une surface de 50 m x 35 m, peut se déployer avec six techniciens en deux jours d'installation. Les structures proposées sont particulièrement adaptables car les structures modulaires montées ou démontées sont étanches ce qui leur permet d'être déployés tant à l'extérieur qu'en intérieur.

Le montage s'effectue comme schématisé sur les Figures 4 à 9 à partir d'une structure modulaire démontée 1' (pliée) posée sur le sol par l'intermédiaire de pieds 10 (Figure 4), puis séparation du toit 7 (figure 5) qui laisse apparaître les parois 6, 3, 5 (4) pliées à plat dans/sur la base 2, les accessoires de montage étant dans des tiroirs 8, puis (Figure 6) dépliage de la paroi latérale 6 (paroi basique) qui avait été pliée en dernier lors du démontage (pliage) de la structure modulaire, puis (Figure 7) dépliage de la paroi avant 3, puis (Figure 8) dépliage de la paroi arrière 5 - les étapes des Figures 7 et 8 peuvent être inversées dans une variante -, puis (Figure 9) dépliage de l'autre paroi latérale 4, et, enfin, (non représenté), dépose du toit 7 sur le haut des parois dépliées. De préférence, on installe les cornières de coin (destinées à maintenir ensemble deux parois adjacentes par pincement solidaire de leurs bords adjacents) progressivement au fur et à mesure du dépliement des parois afin qu'elles puissent tenir seules verticalement à partir de deux.

Les structures modulaires sont également facilement transportables car à l'état démonté elles peuvent être empilées. La hauteur de chaque structure modulaire démontée est d'environ 48cm soit une capacité d'empilage de 6 en hauteur dans un camion semi-remorque plateau standard ce qui permet de charger 18 chambres par camion (au lieu de 2 pour des bungalows modulaires classiques non démontables). Lors du transport il n'y a pas de nécessité de convoi exceptionnel. Les structures modulaires proposées peuvent convenir pour les transports internationaux : container, transport maritime, avion cargo... Les principaux aménagements intérieurs sont intégrés dans la structure démontée : lit, bureau, chaise, rangements... ce qui réduit encore plus les besoins de transport. Un premier camion semi-remorque et la moitié d'un second sont nécessaires pour le transport cote à cote de 18 blocs sanitaires qui sont préfabriqués.

De plus le stockage est simplifié. En superficie, on peut empiler (au moins) dix structures modulaires démontées ce qui fait 100 structures démontées stockées sur 70m².

L'objet de l'invention peut donc être décliné de diverses manières sans pour autant sortir du cadre général de sa présentation. Par exemple, si la description détaillée d'un exemple de mise en oeuvre a concerné une structure modulaire à type de chambre accolée à un bloc sanitaire comme représenté Figure 24A, des variantes sont également considérées. En particulier comme sur les Figures 24B, 24C, 24D, des structures modulaires supplémentaires à type de chambre(s) supplémentaire(s), salon(s) ou bureau(x) peuvent être accolées latéralement. Dans le cas d'accolement de structure(s) modulaire(s) supplémentaire(s), des moyens de passage entre les structures sont prévus ainsi qu'une isolation du type de celle déjà présentée en relation avec les Figures 22 et 23. A titre d'exemple d'autre déclinaison, une variante de cornière de coin 28 est représentée Figure 31. Elle est également formée de deux parties, externe 30 et interne 31, pouvant être resserrées ou desserrées entre-elles pour pincer ou libérer respectivement les bords de deux parois adjacentes (3 et 4 dans cet exemple). La partie externe 30 encore appelé profil ABILMO® est vissée sur la partie interne 31 qui est une bride de serrage des parois. Le serrage/vissage s'effectue depuis l'extérieur sur un moyen de serrage 35 (boulon ou écrou selon la modalité de réalisation). Des joints 35 de rupture de pont thermique sont mis en oeuvre entre ces éléments. Le profil 30 est fermé vers l'avant par un capot de finition 29. Aux deux extrémités du profil des platines de répartition 33 pour appui sur la base et le toit et elle comporte deux axes de fixation de la cornière de coin sur la base et sur le toit utilisés par des moyens de fixation 36.

## Revendications

1. Structure d'hébergement temporaire modulaire, démontable (1'), transportable et remontable (1), avec une base (2) comportant un plancher (12), au moins quatre parois (3, 4, 5, 6) et un toit (7), ladite structure étant démontée en position de stockage ou transport et étant transformable dans un état monté, dans lequel elle est sensiblement parallélépipédique et les parois adjacentes sont maintenues ensembles, et dans lequel moins une des parois a une ouverture avec porte d'accès à l'intérieur de ladite structure, la structure étant d'épaisseur réduite par empilement à plat sur la base des parois puis du toit, la base ayant une épaisseur supérieure à l'épaisseur du plancher, ledit plancher étant fixé vers la partie supérieure de la base et un vide sanitaire étant réalisé sous le plancher dans l'épaisseur de ladite base, au moins une case de rangement (8) accessible par un orifice sur la périphérie de la base étant réalisée dans ledit vide sanitaire, **caractérisé en ce que** dans un état monté les parois adjacentes sont maintenues ensembles deux à deux, par des cornières de coin (28), chacune des cornières de coin étant disposée sensiblement verticalement au niveau de chaque coin de la structure, la ou au moins une des cases de rangement recevant une des, des ou les dites cornières coin.

2. Strucure selon la revendication 1, **caractérisée en ce que** les cases de rangement (8) comportent des tiroirs de rangement.

3. Structure selon la revendication 1 ou 2, **caractérisée en ce que** chacune des cornières de coin (28) est formée d'une plaque intérieure montée vers l'intérieur de la structure et une plaque extérieure montée vers l'extérieur de la structure, la plaque intérieure et la plaque extérieure étant maintenues ensembles par au moins un moyen de serrage amovible, ledit moyen de serrage permettant de rapprocher et maintenir resserrées lesdites deux plaques en pinçant les bords adjacents des deux parois et étant amovible pour desserrage desdites deux plaques et libération des bords des parois.

4. Structure selon la revendication 1, 2 ou 3, **caractérisée en ce que** montée, elle comporte des pieds (10) à ses quatre coins pour reposer sur un sol, les pieds comportant chacun un axe (18) vertical solidaire de la base et une semelle (19) démontable, structure montée la semelle reposant sur le sol, ladite semelle étant articulée sur l'axe par un pivot.

5. Structure selon la revendication 4, **caractérisée en ce que** le toit (7) comporte à ses quatre coins des orifices de pied destinés à recevoir les axes de pied d'une base (2) d'une autre structure disposée au dessus lors d'un empilement de structures.

6. Structure selon l'une quelconque des revendications précédentes, **caractérisée en ce que** la base (2) comporte en outre un longeron étendu vers le haut à sa périphérie et le toit (7) comporte en outre un longeron étendu vers le bas à sa périphérie, le bord supérieur du longeron de la base venant au contact du bord inférieur du longeron du toit pour refermer la structure et définir entre la base et le toit un espace interne de stockage pour d'éventuels meubles (13) démontés à plat sur le plancher et pour les parois (3, 4, 5, 6) empilées à plat et **en ce que** la longueur de la paroi la plus longue qui est disposée à plat juste au dessus des meubles dans l'espace interne de stockage, encore dite paroi basique, est telle que ladite paroi basique repose au moins le long d'au moins deux de ses bords opposés sur des moyens de calage, les moyens de calage ayant une hauteur telle que ladite paroi basique ne soit pas au contact des meubles démontés à plat sur le plancher.

7. Structure selon l'une quelconque des revendications précédentes, **caractérisée en ce que** le toit (7) comporte à sa face inférieure, le long de sa périphérie un profilé en U ouvert vers le bas pour emboîtage des bords supérieurs des parois (3, 4, 5, 6) lors du montage de la structure.

8. Structure selon l'une quelconque des revendications précédentes, **caractérisée en ce qu'**elle comporte intérieurement des meubles (13) démontables et les meubles démontables sont constitués de panneaux sensiblement plans ou légèrement incurvés, au moins une partie des panneaux d'un meuble démontable étant fixés entre eux par une articulation et au moins un desdits panneaux d'un meuble étant fixé par une articulation sur le plancher (12).

9. Structure selon l'une quelconque des revendications précédentes, **caractérisée en ce qu'**elle comporte en outre, lorsqu'elle est montée, des sanitaires, lesdits sanitaires étant disposés dans un bloc sanitaire (20) préfabriqué rigide indépendant sensiblement parallélépipédique et accolé par une face d'accolement (5') contre une (5) des parois de ladite structure qui comporte une ouverture de communication vers ledit bloc sanitaire, ledit bloc sanitaire ayant une ouverture de sanitaire en correspondance avec l'ouverture de communication.

10. Structure selon la revendication 9, **caractérisée en ce que** le bloc sanitaire comporte un socle (2') de sanitaire et un toit (7') qui sont sensiblement rectangulaires, la face d'accolement ayant une longueur sensiblement égale à la largeur de la structure et **en ce que** le socle comporte deux pieds aux deux coins dudit socle qui sont opposés à la face d'accolement, la hauteur du bloc sanitaire est sensiblement égale à la hauteur de la structure, le toit (7) de la structure et le toit (7') du bloc sanitaire étant solidarisés ensembles par au moins deux pièces de liaison (11), chaque pièce de liaison comportant deux pions destinés à s'engager dans des orifices adjacents de bordure du toit de la structure et du toit du bloc sanitaire et, de préférence, les orifices étant dans les coins desdits toits.

11. Structure selon la revendication 9 ou 10, **caractérisée en ce qu'**un soufflet (15) assure l'étanchéité entre la structure et le bloc sanitaire, ledit soufflet étant un tube ou semi-tube souple, fixé d'une manière étanche sur le bloc sanitaire et comportant intérieurement un moyen élastique tendant à étendre ledit tube ou semi-tube et de préférence, l'ouverture de sanitaire correspond à un passage dans une paroi d'accolement formant la face d'accolement du bloc sanitaire et ledit soufflet est disposé en périphérie de ladite ouverture de sanitaire sur la paroi d'accolement.

12. Structure selon l'une quelconque des revendications précédentes, **caractérisée en ce qu'**elle peut être manipulée par un organe de levage, ledit organe de levage comportant un plateau métallique comportant de chaque coté des orifices de tubes de passage de fourche de chariot élévateur et, fixées aux quatre coins du plateau, quatre chaînes avec des doigts d'extrémités, lesdits doigts étant clavetables dans les orifices de pied du toit (7).

## Claims

1. A dismountable (1'), transportable and re-mountable (1) modular structure for temporary accommodation, having a base (2) comprising a floor (12), at least four walls (3, 4, 5, 6) and a roof (7), said structure being dismounted when in storage or transport position and being transformable into a mounted state, in which it is substantially parallelepiped in shape, and the adjacent walls are maintained together, and in which at least one of the walls has an opening with a door for accessing the inside of said structure, the structure having a reduced thickness due to the horizontal stacking of the walls and of the roof onto the base, the base having a thickness greater than the thickness of the floor, said floor being fixed toward the upper part of the base and a crawlspace being provided under the floor, within the thickness of said base, at least one storage casing (8) accessible through an aperture formed in the periphery of the base being provided into said crawlspace, **characterized in that**, in a mounted state, the adjacent walls are maintained together, in pairs, by corner brackets (28), each of the corner brackets being arranged substantially vertically at each corner of the structure, the, or at least, one of the storing casings receiving one of, some of, or all of the corner bracket(s).

2. A structure according to claim 1, **characterized in that** the storage casings (8) comprise storing drawers.

3. A structure according to claim 1 or 2, **characterized in that** each of the corner brackets (28) is formed of an inner plate mounted toward the inside of the structure and an outer plate mounted toward the outside of the structure, the inner plate and the outer plate being maintained together by at least one removable clamping means, said clamping means permitting to move said two plates closer together and to maintain them clamped by squeezing the adjacent edges of the two walls and being removable in order to unclamp said two plates and to release the wall edges.

4. A structure according to claim 1, 2 or 3, **characterized in that**, once mounted, it comprises feet (10) at the corners thereof, in order to rest on the ground, the feet each comprising a vertical axis (18) integral with the base and a dismountable soleplate (19), the soleplate resting on the ground when the structure is mounted, said soleplate being articulated to the axis by a pivot.

5. A structure according to claim 4, **characterized in that** the roof (7) comprises at the four corners thereof foot apertures intended to receive the foot axes of a base (2) of another structure arranged above when structures are stacked.

6. A structure according to any one of the preceding claims, **characterized in that** the base (2) further comprises a stringer extended upward at the periphery thereof and the roof (7) further comprises a stringer extended downward at the periphery thereof, the upper edge of the base stringer coming into contact with the lower edge of the roof stringer, in order to close the structure and to define between the base and the roof an inner storage space for potential pieces of furniture (13) dismounted and placed horizontally on the floor and for the walls (3, 4, 5, 6) horizontally stacked, and **in that** the length of the longest wall that is arranged horizontally just above the pieces of furniture in the inner storage space, also known as "basis wall", is such that said basic wall rests at least along at least two opposite edges thereof onto wedging means, the wedging means having such a height that said basic wall is not in contact with the pieces of furniture that are dismounted and placed horizontally on the floor.

7. A structure according to any one of the preceding claims, **characterized in that** the roof (7) comprises at its lower side, along the periphery thereof, a U profile open downward for the nesting of the upper edges of the walls (3, 4, 5, 6) during the mounting of the structure.

8. A structure according to any one of the preceding claims, **characterized in that** it comprises thereinside dismountable pieces of furniture (13), and the dismountable pieces of furniture are made of substantially flat or slightly curved panels, the panels of a dismountable piece of furniture being fixed together, at least one part thereof, by an articulation, and at least one of said panels of a piece of furniture being fixed by an articulation to the floor (12).

9. A structure according to any one of the preceding claims, **characterized in that**, when it is mounted, it further comprises sanitary wares, said sanitary wares being arranged in an independent, rigid, prefabricated sanitary unit (20), substantially parallelepiped in shape and applied, through a contacting surface (5'), against one (5) of the walls of said structure that comprises a communication aperture toward said sanitary unit, said sanitary unit having a sanitary-unit aperture in correspondence with the communication aperture.

10. A structure according to claim 9, **characterized in that** the sanitary unit comprises a sanitary-unit base (2') and roof (7') that are substantially rectangular, the contacting surface having a length substantially equal to the width of the structure, and **in that** the base comprises two feet at the two corners of said base that are opposed to the contacting surface, the height of the sanitary unit being substantially equal to the height of the structure, the roof (7) of the structure and the roof (7') of the sanitary unit being attached together by at least two connecting members (11), each connecting member comprising two pins intended to engage into adjacent openings in the edges of the structure roof and of the sanitary unit roof, wherein the apertures are preferably at the corners of said roofs.

11. A structure according to claim 9 or 10, **characterized in that** a bellows (15) ensures the tightness between the structure and the sanitary unit, said bellows being a flexible tube or semi-tube, tightly fixed to the sanitary unit and comprising thereinside an elastic means tending to extend said tube or semi-tube, and, preferably, the sanitary-unit aperture corresponds to a passage in a contacting wall forming the contacting surface of the sanitary unit and said bellows is arranged at the periphery of said sanitary-unit aperture on the contacting wall.

12. A structure according to any one of the preceding claims, **characterized in that** it can be handled by a lifting member, said lifting member comprising a metallic plate having on each side tube apertures for the passage of lifting truck forks, and fixed at the four corners of the plate, four chains with end fingers, said fingers being keyable in the foot apertures of the roof (7).

## Patentansprüche

1. Temporärmodulare, zerlegbare (1'), transportierbare und wiederaufbaubare (1) Hauskonstruktion mit einer Basis (2), umfassend einen Boden (12), mindestens vier Wänden (3, 4, 5, 6) und einem Dach (7), wobei die Konstruktion in Lager- oder Transportposition dementiert und in einen montierten Zustand umwandelbar ist, in dem sie im Wesentlichen parallelepipedisch ist und die aneinander grenzenden Wände zusammen gehalten werden, und in dem mindestens eine der Wände eine Öffnung mit einer Zugangstür zum Inneren der Konstruktion aufweist, wobei die Konstruktion durch das flache Stapeln der Wände auf der Basis und dann des Daches auf der Basis eine verringerte Dicke aufweist, wobei die Basis eine größere Dicke als die Dicke des Bodens hat, wobei der Boden zum oberen Teil der Basis hin befestigt ist und ein Luftraum unter dem Boden in der Dicke der Basis vorgesehen ist, wobei mindestens ein Staufach (8), das durch eine Öffnung an der Peripherie der Basis zugänglich ist, in dem Luftraum vorgesehen ist, **dadurch gekennzeichnet, dass** in einem montierten Zustand die aneinander grenzenden Wände zwei und zwei durch Winkeleisen (28) zusammen gehalten werden, wobei jedes der Winkeleisen im Wesentlichen vertikal im Bereich jeder Ecke der Konstruktion angeordnet ist, wobei das oder mindestens eines der Staufächer eines der, mehrere oder die Winkeleisen aufnimmt.

2. Konstruktion nach Anspruch 1, **dadurch gekennzeichnet, dass** die Staufächer (8) Verstauungsladen umfassen.

3. Konstruktion nach Anspruch 1 oder 2, **dadurch gekennzeichnet, dass** jedes der Winkeleisen (28) von einer Innenplatte, die zum Inneren der Konstruktion montiert ist, und von einer Außenplatte, die zum Äußeren der Konstruktion montiert ist, gebildet ist, wobei die Innenplatte und die Außenplatte durch mindestens ein abnehmbares Klemmhilfsmittel zusammen gehalten werden, wobei es das Klemmhilfsmittel ermöglicht, die beiden Platten einander anzunähern und zusammen zu halten, wobei die aneinander grenzenden Ränder der beiden Wände festgeklemmt werden, und wobei es zum Lösen der beiden Platten und zur Freigabe der Ränder der Wände abnehmbar ist.

4. Konstruktion nach Anspruch 1, 2 oder 3, **dadurch gekennzeichnet, dass** sie im montierten Zustand Füße (10) an ihren vier Ecken umfasst, um auf einem Boden zu stehen, wobei die Füße jeweils eine mit der Basis verbundene vertikale Achse (18) und eine demontierbare Sohle (19) umfassen, wobei die Sohle auf dem Boden steht, wenn die Konstruktion montiert ist, wobei die Sohle auf der Achse durch einen Zapfen angelenkt ist.

5. Konstruktion nach Anspruch 4, **dadurch gekennzeichnet, dass** das Dach (7) an seinen vier Ecken Fußöffnungen umfasst, die dazu bestimmt sind, die Fußachsen einer Basis (2) einer weiteren Konstruktion aufzunehmen, die bei einem Stapeln von Konstruktionen darüber angeordnet ist.

6. Konstruktion nach einem der vorhergehenden Ansprüche, **dadurch gekennzeichnet, dass** die Basis (2) ferner einen an ihrer Peripherie nach oben ragenden Längsträger umfasst, und dass das Dach (7) ferner einen an seiner Peripherie nach unten ragenden Längsträger umfasst, wobei der obere Rand des Längsträgers der Basis mit dem unteren Rand des Längsträgers des Daches in Kontakt kommt, um die Konstruktion wieder zu schließen und zwischen der Basis und dem Dach einen inneren Lagerraum für mögliche Möbel (13), die flach auf dem Boden demontiert liegen, und für die flach gestapelten Wände (3, 4, 5, 6) zu definieren, und dass die Läge der längsten Wand, die flach direkt über den Möbeln im inneren Lagerraum angeordnet ist, auch Basiswand genannt, derart ist, dass die Basiswand mindestens entlang mindestens zweier ihrer gegenüber liegenden Ränder auf Verkeilungsmitteln aufliegt, wobei die Verkeilungsmittel eine derartige Höhe haben, dass die Basiswand nicht mit den flach auf dem Boden demontiert liegenden Möbeln in Kontakt kommt.

7. Konstruktion nach einem der vorhergehenden Ansprüche, **dadurch gekennzeichnet, dass** das Dach (7) an seiner Unterseite entlang seiner Peripherie ein nach unten offenes U-Profil zum Einstecken der oberen Ränder der Wände (3, 4, 5, 6) bei der Montage der Konstruktion umfasst.

8. Konstruktion nach einem der vorhergehenden Ansprüche, **dadurch gekennzeichnet, dass** sie innen demontierbare Möbel (13) umfasst, und dass die demontierbaren Möbel von im Wesentlichen flachen oder leicht gebogenen Platten gebildet sind, wobei mindestens ein Teil der Platten eines demontierbaren Möbelstücks zwischen ihnen durch ein Gelenk befestigt ist, wobei mindestens eine der Platten eines Möbelstücks durch ein Gelenk auf dem Boden (12) befestigt ist.

9. Konstruktion nach einem der vorhergehenden Ansprüche, **dadurch gekennzeichnet, dass** sie ferner, wenn sie montiert ist, Lufträume umfasst, wobei die Lufträume in einem vorgefertigten, starren, unabhängigen und im Wesentlichen parallelepipedisch Belüftungsblock (20) angeordnet sind, der durch eine Haftfläche (5') an einer (5) der Wände der Konstruktion, die eine Verbindungsöffnung zum Belüftungsblock umfasst, anhaftet, wobei der Belüftungsblock eine mit der Verbindungsöffnung übereinstimmende Belüftungsöffnung aufweist.

10. Konstruktion nach Anspruch 9, **dadurch gekennzeichnet, dass** der Belüftungsblock einen Belüftungssockel (2') und ein Dach (7') umfasst, die im Wesentlichen rechteckig sind, wobei die Haftfläche eine Länge im Wesentlichen gleich der Breite der Konstruktion hat, und dass der Sockel zwei Füße an den beiden Ecken des Sockels umfasst, die der Haftfläche gegenüber liegen, wobei die Höhe des Belüftungsblocks im Wesentlichen gleich der Höhe der Konstruktion ist, wobei das Dach (7) der Konstruktion und das Dach (7') des Belüftungsblocks durch mindestens zwei Verbindungsteile (11) miteinander verbunden sind, wobei jeder Verbindungsteil zwei Stifte umfasst, die dazu bestimmt sind, in angrenzende Öffnungen an der Dachumrandung der Konstruktion und der Dachumrandung des Belüftungsblocks einzugreifen, und wobei vorzugsweise die Öffnungen in den Ecken der Dächer vorgesehen sind.

11. Konstruktion nach Anspruch 9 oder 10, **dadurch gekennzeichnet, dass** ein Gebläse (15) die Abdichtung zwischen der Konstruktion und dem Belüftungsblock sicher stellt, wobei das Gebläse ein flexibles Rohr oder Halbrohr ist, das dicht auf dem Belüftungsblock befestigt ist und innen ein elastisches Mittel umfasst, das dazu neigt, das Rohr oder Halbrohr zu erweitern, und das vorzugsweise die Belüiftungsöffnung einer Durchführung in einer Haftwand, die die Haftfläche des Belüftungsblocks bildet, entspricht und das Gebläse an der Peripherie der Belüftungsöffnung an der Haftwand angeordnet ist.

12. Konstruktion nach einem der vorhergehenden Ansprüche, **dadurch gekennzeichnet, dass** sie durch ein Hubmittel betätigt werden kann, wobei das Hubmittel eine Metallplatte umfasst, die auf jeder Seite Öffnungen von Durchführungsrohren für eine Gabel eines Gabelstaplers, und, an den vier Ecken der Platte befestigt, vier Ketten mit Endgreifern umfasst, wobei die Greifer in den Fußöffnungen des Daches (7) verkeilt werden können.
